# EUROPÄISCHE PATENTSCHRIFT

(11) **EP 1 634 997 B1**
(45) Veröffentlichungstag und Bekanntmachung des Hinweises auf die Patenterteilung: **13.02.2008**
(21) Anmeldenummer: 04021841.4
(22) Anmeldetag: 14.09.2004
(51) Int. Cl.: E01H 10/00

(54) **Streustoffverteiler für Streufahrzeuge**
Spreader for spreading vehicle
Epandeur pour véhicule d'épandage

(43) Veröffentlichungstag der Anmeldung: 15.03.2006
(73) Patentinhaber: Kugelmann, Josef, 87675 Rettenbach (DE)
(72) Erfinder: Kugelmann, Tobias, 87675 Rettenbach (DE); Grossler, Thomas, 87675 Stötten a.A. (DE)
(74) Vertreter: Tetzner, Michael

(56) Entgegenhaltungen:
- US-A- 2 804 309
- US-A- 3 419 221
- US-A- 4 442 979

## Beschreibung

Die Erfindung betrifft einen Streustoffverteiler für Streufahrzeuge mit einem um eine Achse rotierbaren Streuelement und einer Zuführeinrichtung zum Zuführen eines Streustoffs sowie ein Streufahrzeug mit einem derartigen Streustoffverteiler.

Üblicherweise bestehen die Streustoffverteiler aus einem Streuteller, der mit Leitelementen versehen ist. Der Streustoff, beispielsweise Salz oder Splitt, wird an einer bestimmten Stelle dem rotierenden Streuteller zugeführt. Der Streustoff wird durch die Rotation des Streutellers nach außen geschleudert. Durch Veränderung des Abwurfpunktes an dem der Streustoff dem Streuteller zugeführt wird, lässt sich Positionierung des Streubilds in begrenztem Maße einstellen.

Im Winterdienst wird das Salz meist zusammen mit einer Sole ausgebracht, um die Wirkung des Salzes zu verbessern. Dabei ergibt sich jedoch das Problem, dass das Gemisch aus Salz und Sole zu Verstopfungen im Bereich der Zuführeinrichtung neigt. Werden hingegen die beiden Bestandteile getrennt herangeführt und gemeinsam auf den Streuteller aufgebracht, findet keine ausreichende Durchmischung von Salz und Sole statt. Die eigentlichen Vorteile des Salz-Sole-Gemisches kommen dann nicht voll zum Tragen.

Aus der US-A-3,419,221 ist ein Streustoffverteiler für Streufahrzeuge bekannt, der das Ausbringen von mehreren Streustoffen ermöglicht, ohne dass diese vorher vermischt werden. Dieser bekannte Streustoffverteiler weist eine um eine Achse angeordnete Kammer auf, wobei sich ein Streuelement radial außerhalb der Kammer anschließt. Die Kammer ist durch eine äußere Wandung und eine konzentrisch dazu angeordnete innere Wandung in einen inneren und einen äußeren Teilbereich unterteilt, wobei der innere Teilbereich zwei gegenüberliegende Öffnungen aufweist, die mit dem äußeren Teilbereich in Verbindung stehen und der äußere Teilbereich ebenfalls zwei gegenüberliegende Öffnungen aufweist, die den äußeren Teilbereich zum Streuelement öffnen. Über eine Zuführeinrichtung werden zwei unterschiedliche Stoffe dem inneren Teilbereich derart aufgegeben, dass der eine Stoff durch die eine Öffnung und der andere Stoff durch andere Öffnung in den äußeren Teilbereich gelangt, von wo sie über die beiden äußeren Öffnungen und das Streuelement ausgebracht werden.

In der US-A-4,442,979 wird ein Streustoffverteiler beschrieben, bei dem zwei Streustoffe über konzentrisch ineinander angeordnete Zuführleitungen zentral auf einen Streuteller aufgegeben werden. Die Zuführleitungen sind im unteren Bereich im Querschnitt halbkreisförmig ausgebildet und weisen somit Öffnungen auf, die einen Winkelbereich von wenigstens 180° einnehmen. Der eine Stoff wird dabei über die innere Zuführleitung aufgegeben, während der andere Stoff über den Ringraum zwischen der inneren und äußeren Zuführleitung aufgebracht wird.

Der Erfindung liegt daher die Aufgabe zugrunde, einen Streustoffverteiler für Streufahrzeuge anzugeben, mit dem das Ausbringen des Streustoffs verbessert werden kann.

Erfindungsgemäß wird diese Aufgabe durch die Merkmale der Ansprüche 1 bzw. 7 gelöst.

Weitere Ausgestaltungen der Erfindung sind Gegenstand der Unteransprüche.

Der erfindungsgemäße Streustoffverteiler für Streufahrzeuge weist ein um eine Achse rotierbares Streuelement und eine Zuführeinrichtung zum Zuführen von wenigstens zwei unterschiedlichen Streustoffen auf, wobei die Zuführeinrichtung so ausgebildet ist, dass über eine erste Leitung der erste Streustoff und über eine zweite Leitung der zweite Streustoff zugeführt werden können.

Weiterhin ist eine um die Achse angeordnete Kammer vorgesehen, wobei sich das Streuelement radial außerhalb der Kammer anschließt und die Kammer mit einer äußeren Wandung zum Streuelement abgegrenzt ist und rotierende Mitnehmerelemente sowie eine Öffnung in der äußeren Wandung.

Die Kammer ist durch eine konzentrisch zur äußeren Wandung angeordnete innere Wandung in einen inneren Teilbereich und einen äußeren Teilbereich unterteilt,
wobei die beiden Teilbereich über eine Öffnung in der inneren Wandung miteinander in Verbindung stehen. Die Zuführeinrichtung ist derart angeordnet, dass die Streustoffe zunächst dem inneren Teilbereich der Kammer zugeführt werden können, die dann über die Öffnung der inneren Wandung in den äußeren Teilbereich und durch die Öffnung in den äußeren Wandung auf das Streuelement gelangen können. Weiterhin sind rotierende Mitnehmerelemente vorgesehen, die sowohl den inneren als auch den äußeren Teilbereich in einzelne Segmente unterteilen, wobei sich die beiden Streustoffe in den einzelnen Segmenten aufgrund der dort wirkenden Fliehkräfte durchdringen.

Auf diese Weise besteht die Möglichkeit, dass das zugeführte Streugut über einen Winkelbereich von wenigstens 360° in der Kammer gehalten wird. Der erfindungsgemäße Streustoffverteiler zeichnet sich bei Zuführung von zwei unterschiedlichen Streustoffen (insbesondere Salz und Sole) durch eine gute Durchmischung und Durchdringung der beiden Streustoffe aus.

Weiterhin ist ein Streufahrzeug mit einem derartigen Streustoffverteiler vorgesehen.

In dem die Streustoffe zunächst dem inneren Teilbereich der Kammer zugeführt werden, kann die Verweilzeit deutlich erhöht werden, so dass beispielsweise bei der Aufgabe von Salz und Sole ausreichend Zeit besteht, damit die Sole das Salz durchdringt.

Gemäß einem bevorzugten Ausgestaltung ist die äußere Wandung der Kammer zylindrisch und feststehend ausgebildet.

Die Zuführeinrichtung wird vorzugsweise in Bezug auf die Öffnung in der äußeren Wandung derart angeordnet, dass der zugeführte Streustoff über einen Winkelbereich von wenigstens 180° in der Kammer gehalten wird. Eine besonders vorteilhafte Ausgestaltung besteht darin, dass man die äußere Wandung um die Achse verdreh- und arretierbar anordnet, da hierdurch das Streubild gezielt eingestellt werden kann. Bei den der Erfindung zugrundeliegenden Versuchen hat sich gezeigt, dass durch die äußere Wandung das Streubild wesentlich schärfer abgegrenzt wird, wodurch bis zu 20% des Streustoffs eingespart werden kann.

Weitere Ausgestaltungen und Vorteile der Erfindung werden im folgenden anhand der beschreibung eines Ausführungsbeispiels und der Zeichnung näher erläutert.

In der Zeichnung zeigen
- Fig. 1: eine schematische Draufsicht eines Streustoffverteilers,
- Fig. 2: eine Schnittdarstellung längs der Linie A-A der Fig. 1,
- Fig. 3: eine dreidimensionale Darstellung des Streustoffverteilers gemäß Fig. 1,
- Fig. 4: eine Darstellung des Streustoffverteilers gemäß Fig. 1 mit einem ersten Streubild,
- Fig. 5: eine Darstellung des Streustoffverteilers gemäß Fig. 1 mit einem zweiten Streubild,
- Fig. 6: eine schematische Draufsicht eines Streustoffverteilers gemäß der Erfindung,
- Fig. 7: eine Schnittdarstellung längs der Linie B-B der Fig. 6 und
- Fig. 8: eine dreidimensionale Darstellung des Streustoffverteilers gemäß Fig. 6.
- Fig. 9: eine schematische Seiten- und Hinteransicht eines Streufahrzeuges.

Die Figuren 1 bis 5 dienen zur Erläuterung der Wirkungsweise eines Streustoffverteilers. Die Figuren 6 bis 8 stellen den erfindungsgemäßen Streustoffverteiler dar. In Fig. 9 ist ein Streufahrzeug 100 mit einem am hinteren Ende des Fahrzeugs angebrachten Streustoffverteiler 101 dargestellt.

Anhand der Fig. 1 bis 4 wird zunächst ein Streustoffverteiler für Streufahrzeuge näher erläutert. Der Streustoffverteiler besteht im wesentlichen aus einem um eine Achse 1 rotierbaren Streuelement 2 (Drehrichtung 11), einer Zuführeinrichtung 3 zum Zuführen wenigstens eines Streustoffs 4 sowie einer um die Achse angeordnete Kammer 5, wobei sich das Streuelement 2 radial außerhalb der Kammer anschließt und die Kammer mit einer äußeren Wandung 5a zum Streuelement abgrenzt ist. Die Kammer 5 weist ferner rotierende Mitnehmerelemente 6 sowie eine Öffnung 5b in der äußeren Wandung 5a auf.

Das Streuelement 2 ist mit Leitelementen 7 versehen, die im dargestellten Ausführungsbeispiel radial angeordnet sind.

Die äußere Wandung 5a ist während des Betriebes feststehend ausgebildet. Die rotierenden Mitnehmerelemente 6 sind radial angeordnet und erstrecken sich von der Achse 1 bis zur äußeren Wandung 5a, so dass die Kammer in einzelne Segmente unterteilt wird.

Im dargestellten Streustoffverteiler sind neben der äußeren Wandung 5a auch der Boden 5c der Kammer 5 während des Betriebes feststehend ausgebildet, während sich das Streuelement 2 mit seinen Leitelementen 7 und die Mitnehmerelemente 6 in der Kammer um die Achse 1 rotieren.

Es ist selbstverständlich auch möglich, dass lediglich die Wandung 5a feststehend ausgebildet ist, während der Boden 5c mitrotiert. In diesem Fall würde man zweckmäßigerweise den Boden 5c und das Streuelement als eine durchgehende Scheibe ausbilden. Es wäre aber auch denkbar, dass man das Streuelement als Scheibe ausbildet, die unmittelbar unterhalb der Kammer 5 angeordnet ist und im Durchmesser entsprechend größer ausgebildet ist, so dass sich eine ähnliche Draufsicht wie in Fig. 1 ergibt.

Im dargestellten Streustofferteiler ist die Zuführeinrichtung 3 so ausgebildet, dass über eine erste Leitung 3a der erste Streustoff 4 und über eine zweite Leitung 3b ein zweiter Streustoff 4a zugeführt werden können. Bei dem ersten Streustoff handelt es sich zum Beispiel um Salz und beim zweiten Streustoff 4a um eine Sole.

Wie insbesondere aus Fig. 1 ersichtlich wird, ist die Streueinrichtung derart angeordnet, dass der bzw. die Streustoffe zunächst der Kammer 5 zugeführt werden, wobei die Aufgabenstelle radial innen, d.h. in der Nähe der Achse 1, vorgesehen ist. Das Streugut wird dann über die Mitnehmer 6 um die Achse 1 transportiert, wobei es durch die Fliehkraft an die äußere Wandung 5a gedrückt wird. Sobald die Öffnung 5b erreicht ist, gelangt der Streustoff auf das Streuelement und wird mittels der Leitelemente 7 verstreut.

Die Zuführeinrichtung 3 ist gegenüber der Öffnung 5b derart angeordnet, so dass das Streugut zunächst über einen Winkelbereich von wenigstens 180° in der Kammer transportiert wird. Durch die dort wirkenden Fliehkräfte besteht insbesondere bei Aufgabe von zwei Streustoffen die Möglichkeit, dass sich diese durchdringen. Dies hat sich insbesondere bei Zugabe von Salz und Sole als besonders wirkungsvoll erwiesen.

Fig. 4 zeigt ein Streubild 8, welches sich bei einer bestimmten Ausrichtung der Öffnung 5b im Bezug auf die Fahrtrichtung 9 des Fahrzeuges und die Drehrichtung 11 des Streuelements ergibt. Durch Verdrehen der Wandung 5a in Richtung des Doppelpfeils 10 kann das Streubild gezielt an die jeweilige Situation angepasst werden.

Fig. 5 zeigt ein Streubild 8', welches sich durch Verstellung der Wandung 5a ergeben hat.

Die äußere Wandung 5a der Kammer ermöglicht somit eine sehr einfache Positionierung des Streubildes. Der obenbeschriebene Streustoffverteiler zeichnet sich darüber hinaus dadurch aus, dass sich die seitlichen Grenzen 8a, 8b bzw. 8'a, 8'b der Streubilder 8 bzw. 8' sehr deutlich abzeichnen. Der Anteil des Streustoffs, der über die gewünschten Bereiche hinaus verstreut wird, ist bei dem obenbeschriebenen Streustoffverteiler relativ gering, so dass gegenüber herkömmlichen Streustoffverteiler bis zu 20% Streustoff eingespart werden kann.

Im folgenden wird anhand der Fig. 6-8 ein erfindungsgemäßes Ausführungsbeispiel eines Streustoffverteilers für Streufahrzeuge beschrieben. Es werden dabei für gleiche Bauteile die selben Bezugszeichen wie im Ausführungsbeispiel gemäß der Fig. 1 bis 5 verwendet.

Der Unterschied zum oben beschriebenen Streustoffverteiler besteht insbesondere darin, dass die Kammer 5 durch eine konzentrisch zur äußeren Wandung 5a angeordnete innere Wandung 5d in einen inneren Teilbereich und einen äußeren Teilbereich unterteilt ist, wobei die beiden Teilbereiche über eine Öffnung 5e in der inneren Wandung 5d miteinander in Verbindung stehen. Sowohl die äußere Wandung 5a als auch die innere Wandung 5d sind während des Betriebes feststehend angeordnet, so dass der Transport des Streustoffs durch die rotierenden Mitnehmerelemente 6 erfolgt, die sich radial nach außen sowohl über den inneren als auch über den äußeren Teilbereich erstrecken, wie insbesondere aus Fig. 7 ersichtlich wird.

Der Vorteil dieser weiteren Unterteilung besteht vor allem darin, dass die Verweilzeit des Streustoffs bzw. der Streustoffe weiter erhöht werden kann, da die Streustoffe über einen Winkelbereich von wenigstens 360° in der Kammer 5 verbleiben können.

Die Mitnehmerelemente 6 unterteilen sowohl den inneren als auch den äußeren Teilbereich in einzelne Segmente. Die Zuführeinrichtung 3 ist so angeordnet, dass die Streustoffe im Bereich eines Segments im inneren Teilbereich zugeführt werden. Aufgrund der Fliehkraft werden die Streustoffe in den einzelnen Segmenten nach außen gegen die Wandung 5d gedrückt und über einen Winkelbereich α bis zur Öffnung 5e weitertransportiert, wo sie in einen segmentartigen Abschnitt im äußeren Teilbereich gelangen und über einen weiteren Winkelbereich β bis zur Öffnung 5b in der äußeren Wandung 5a transportiert werden. Dort erreicht der Streustoff das rotierende Streuelement 7 und wird durch die Leitelemente 7 verstreut. Die Einstellung des Streubildes erfolgt wiederum durch Verdrehen der äußeren Wandung 5a um die Achse 1. Die innere Wandung 5d kann dabei entweder zusammen mit der äußeren Wandung 5a oder separat von dieser verdreht und arretiert werden. Im Rahmen der Erfindung wäre es selbstverständlich auch denkbar, wenn man die Kammer durch entsprechende Wandungen im weitere Teilbereiche unterteilt.

Für das Streuelement 2 und die Mitnehmerelemente 6 kann entweder ein gemeinsamer oder separate Antriebe vorgesehen werden, die in herkömmlicherweise in ihrer Geschwindigkeit regelbar sind.

Der erfindungsgemäße Streustoffverteiler zeichnet sich insbesondere bei der Zuführung von zwei unterschiedlichen Streustoffen, insbesondere Salz und Sole, durch eine gute Durchmischung und Durchdringung der beiden Streustoffe aus. Ein weiterer Vorteil des Streustoffverteilers besteht in der Erzeugung eines scharf abgegrenzten Streubildes und der einfachen Möglichkeit zur Verstellung des Streubildes aus. Dadurch ist es möglich, dass den Streustoff gezielt auf die gewünschten Bereiche auszubringen, wodurch gegenüber herkömmlichen Streustoffverteilern bis 20% Streustoff eingespart werden kann.

## Patentansprüche

1. Streustoffverteiler (101) für Streufahrzeuge mit
- einem um eine Achse (1) rotierbaren Streuelement (2),
- einer Zuführeinrichtung (3) zum Zuführen von wenigstens zwei unterschiedlichen Streustoffen (4, 4a), wobei
die Zuführeinrichtung (3) so ausgebildet ist, dass über eine erste Leitung (3a) der erste Streustoff (4) und über eine zweite Leitung (3b) der zweite Streustoff (4a) zugeführt werden können,
eine um die Achse angeordnete Kammer (5) vorgesehen ist und sich das Streuelement radial außerhalb der Kammer anschließt,
die Kammer mit einer äußeren Wandung (5a) zum Streuelement abgegrenzt ist und eine Öffnung (5b) in der äußeren Wandung aufweist,
die Kammer durch eine konzentrisch zur äußeren Wandung (5a) angeordnete innere Wandung (5d) in einen inneren Teilbereich und einen äußeren Teilbereich unterteilt ist, wobei die beiden Teilbereiche über eine Öffnung (5e) in der inneren Wandung miteinander in Verbindung stehen,
die Zuführeinrichtung (3) derart angeordnet ist, dass die Streustoffe (4, 4a) zunächst dem inneren Teilbereich der Kammer (5) zugeführt werden können, dann über die Öffnung (5e) der inneren Wandung (5d) in den äußeren Teilbereich und durch die Öffnung (5b) in der äußeren Wandung (5a) auf das Streuelement gelangen können,
**dadurch gekennzeichnet, dass**
rotierende Mitnehmerelemente (6) vorgesehen sind, die sowohl den inneren als auch den äußeren Teilbereich in einzelne Segmente unterteilen, wobei sich die beiden Streustoffe (4, 4a) in den einzelnen Segmenten aufgrund der dort wirkenden Fliehkräfte durchdringen.

2. Streustoffverteiler nach Anspruch 1, **dadurch gekennzeichnet, dass** die äußeren Wandung (5a) der Kammer zylindrisch und feststehend ausgebildet ist.

3. Streustoffverteiler nach Anspruch 1, **dadurch gekennzeichnet, dass** die äußeren Wandung (5a) zur Einstellung des Streubildes (8, 8') um die Achse (1) verdrehund arretierbar ist.

4. Streustoffverteiler nach Anspruch 3, **dadurch gekennzeichnet, dass** die innere Wandung (5d) um die Achse verdreh- und arretierbar ist.

5. Streustoffverteiler nach Anspruch 1, **dadurch gekennzeichnet, dass** die Zuführeinrichtung (3) in Bezug auf die Öffnung (5b) in der äußeren Wandung (5a) derart angeordnet ist, dass der zugeführte Streustoff über einen Winkelbereich von wenigstens 180° in der Kammer gehalten wird.

6. Streustoffverteiler nach Anspruch 1, **dadurch gekennzeichnet, dass** die Öffnungen (5b) in der äußeren bzw. inneren Wandung (5a, 5d) und die Zuführeinrichtung (3) derart angeordnet sind, dass der zugeführte Streustoff über einen Winkelbereich von wenigstens 360° in der Kammer gehalten wird.

7. Streufahrzeug mit einem Streustoffverteiler (101) nach einem oder mehreren der vorangegangenen Ansprüche.

## Claims

1. A spreadable material spreader (101) for spreading vehicles having
- a spreading element (2) rotatable about an axis (1),
- a feed device (3) for feeding at least two different spreadable materials (4, 4a), wherein
the feed device (3) is designed so that the first spreadable material (4) can be fed via a first pipe (3a) and the second spreadable material (4a) can be fed via a second pipe (3b),
a chamber (5) arranged about the axis is provided, and the spreading element adjoins the chamber radially outside the same,
the chamber is delimited with respect to the spreading element by an outer wall (5a) and has an opening (5b) in the outer wall,
the chamber is subdivided by an inner wall (5d) arranged concentrically with respect to the outer wall (5a) into an inner subregion and an outer subregion, the two subregions being connected with one another via an opening (5e) in the inner wall,
the feed device (3) is arranged so that the spreadable materials (4, 4a) can initially be fed to the inner subregion of the chamber (5), and can then pass into the outer subregion via the opening (5e) in the inner wall (5d) and can arrive on the spreading element through the opening (5b) in the outer wall (5a),
**characterised in that**
rotating driving elements (6) are provided, which subdivide both the inner and the outer subregion into individual segments, the two spreadable materials (4, 4a) penetrating into the individual segments owing to the centrifugal forces effective there.

2. A spreadable material spreader according to Claim 1, **characterised in that** the outer wall (5a) of the chamber is of cylindrical and fixed construction.

3. A spreadable material spreader according to Claim 1, **characterised in that** the outer wall (5a) is rotatable about the axis (1) and lockable for adjustment of the spreading pattern (8, 8').

4. A spreadable material spreader according to Claim 3, **characterised in that** the inner wall (5d) is rotatable about the axis and lockable.

5. A spreadable material spreader according to Claim 1, **characterised in that** the feed device (3) is arranged in relation to the opening (5b) in the outer wall (5a) such that the spreadable material admitted is held in the chamber over an angular range of at least 180°.

6. A spreadable material spreader according to Claim 1, **characterised in that** the openings (5b) in the outer wall and inner wall respectively (5a, 5d) and the feed device (3) are arranged such that the spreadable material admitted is held in the chamber over an angular range of at least 360°.

7. A spreader vehicle with a spreadable material spreader (101) according to one or more of the preceding claims.

## Revendications

1. Epandeur (101) pour des véhicules d'épandage avec
- un élément d'épandage (2) apte à tourner autour d'un axe (1),
- une installation d'amenée (3) pour amener au moins deux matières à répandre différentes (4, 4a), où
l'installation d'amenée (3) est réalisée de telle sorte que par un premier conduit (3a) peut être amenée la première matière à répandre (4) et par un deuxième conduit (3b) la deuxième matière à répandre (4a),
une chambre (5) disposée autour de l'axe est prévue, et l'élément d'épandage fait suite radialement à l'extérieur de la chambre,
la chambre est délimitée par une paroi extérieure (5a) relativement à l'élément d'épandage et présente une ouverture (5b) dans la paroi extérieure,
la chambre est divisée par une paroi intérieure (5d) disposée concentriquement à la paroi extérieure (5a) en une zone partielle intérieure et une zone partielle extérieure, les deux zones partielles étant en liaison par une ouverture (5e) dans la paroi intérieure,
le dispositif d'amenée (3) est disposé de telle sorte que les matières à répandre (4, 4a) peuvent être amenées d'abord à la zone partielle intérieure de la chambre (5), peuvent arriver ensuite par l'ouverture (5e) de la paroi intérieure (5d) dans la zone partielle extérieure et à travers l'ouverture (5b) dans la paroi extérieure (5a) sur l'élément d'épandage,
**caractérisé en ce que** des éléments d'entraînement tournants (6) sont prévus qui divisent à la fois la zone partielle intérieure et aussi la zone partielle extérieure en des segments individuels, où les deux matières à répandre (4, 4a) s'interpénètrent dans les segments individuels en raison des forces centrifuges qui y agissent.

2. Epandeur selon la revendication 1, **caractérisé en ce que** la paroi extérieure (5a) de la chambre est réalisée d'une manière cylindrique et fixe.

3. Epandeur selon la revendication 1, **caractérisé en ce que** la paroi extérieure (5a) peut être tournée autour de l'axe (1) et arrêté pour le réglage de l'image d'épandage (8, 8').

4. Epandeur selon la revendication 3, **caractérisé en ce que** la paroi intérieure (5d) peut être tournée autour de l'axe et arrêtée.

5. Epandeur selon la revendication 1, **caractérisé en ce que** le dispositif d'amenée (3) est disposé par rapport à l'ouverture (5b) dans la paroi extérieure (5a) de telle sorte que la matière à répandre amenée est retenue sur une zone angulaire d'au moins 180° dans la chambre.

6. Epandeur selon la revendication 1, **caractérisé en ce que** les ouvertures (5b) dans la paroi extérieure respectivement intérieure (5a, 5d) et le dispositif d'amenée (3) sont disposés de telle sorte que la matière à répandre amenée est retenue sur une zone angulaire d'au moins 360° dans la chambre.

7. Véhicule d'épandage avec un épandeur (101) selon l'une ou plusieurs des revendications précédentes.
